# EUROPÄISCHE PATENTSCHRIFT

(11) **EP 3 328 781 B1**
(45) Veröffentlichungstag und Bekanntmachung des Hinweises auf die Patenterteilung: **06.11.2019**
(21) Anmeldenummer: 16770458.4
(22) Anmeldetag: 13.09.2016
(51) Int. Cl.: B66D 1/12, B66D 1/08, B66D 1/14, B66C 23/40, B66C 23/80

(54) **MOBILE SCHACHTWINDE**
MOBILE SHAFT WINCH
TREUIL DE PUITS MOBILE

(30) Priorität: 29.09.2015 DE 102015116506
(43) Veröffentlichungstag der Anmeldung: 06.06.2018
(73) Patentinhaber: OLKO-Maschinentechnik GmbH, 59399 Olfen (DE)
(72) Erfinder: KÖSTERKE, Uwe, 44799 Bochum (DE); WEST, Markus, 44532 Lünen (DE)
(74) Vertreter: Kohlmann, Kai
(86) Internationale Anmeldenummer: PCT/EP2016/071484
(87) Internationale Veröffentlichungsnummer: WO 2017/055070

(56) Entgegenhaltungen:
- WO-A1-2012/115567
- DE-A1- 3 639 709
- DE-T5-112013 003 236
- US-A1- 2012 160 796

## Beschreibung

Die Erfindung betrifft eine mobile Schachtwinde umfassend
- ein Trägerfahrzeug mit einem Fahrzeugantrieb, der einen Verbrennungsmotor aufweist, einem starren Grundrahmen und einer Drehplattform, die über eine Drehverbindung an dem Grundrahmen angeordnet ist,
- eine auf der Drehplattform angeordnete Trommelwinde mit einer von einem Windenantrieb angetriebenen Seiltrommel, eingerichtet zum Auf- und Abwickeln eines Förderseils, wobei der Windenantrieb einen Hydraulikmotor umfasst sowie
- ein an dem Trägerfahrzeug angeordnetes Hydrauliksystem, mit
   - einen Tank zur Aufnahme von Hydraulikflüssigkeit,
   - einer von einem Elektromotor angetriebenen Hydraulikpumpe mit einer Saug - und einer Druckseite,
   - wobei die Saugseite in flüssigkeitsleitender Verbindung mit dem Tank und die Druckseite inflüssigkeitsleitender Verbindung mit dem Hydraulikmotor stehen.

Mobile Schachtwinden als Befahrungs-, Hilfsfahr- und Notfahranlagen im Sinne der Bergverordnung für Schacht- und Schrägförderanlagen sind aus dem Stand der Technik bekannt. Die Firma SIEMAG TECBERG bewirbt in dem Prospekt "SIEMAG TECBERG, mobile Schachtwinde", heruntergeladen unter der Internetdomain http://www.siemagtecberg.de/cms/upload/downloads/de//TI 18 Mobile-Schachtwinde de.pdf am 15.09.2015, eine mobile Schachtwinde, die als autonome Befahrungsanlage zur Inspektion von Förderschächten und als Notfahranlage zur Rettung von Personen konzipiert ist. Die Trommelwinde ist auf einem modifizierten, vierachsigen Lastkraftwagen montiert. Der Lastkraftwagen (LKW) ist mit einem Dieselmotor als Antriebsmotor ausgestattet. Über eine Kugeldrehverbindung ist eine Drehplattform mit dem Grundrahmen des LKWs verbunden. Auf der Drehplattform sind eine Steuerkabine mit Schaltschrank, ein Ausleger, eine Trommel für das Förderseil und Hilfsantriebe für die Ausleger- und Windenbewegung befestigt. Am Förderseilende wird ein Korb für die Rettung von Personen beziehungsweise den Transport von kleineren Gerätschaften befestigt. Als kleine Seilfahranlage ist die Beförderung von maximal zehn Personen zulässig.

Nachfolgend wird anhand von Figur 3 das Antriebskonzepts der bekannten mobilen Schachtwinde der SIEMAG TECBERG näher erläutert:
Der Windenantrieb (1) der Winde (2) wird von einem Hydraulikmotor (1a) und einem Getriebe (1b) gebildet. Der Antrieb des Hydraulikmotors (1a) erfolgt mit Hydraulikflüssigkeit aus einem Tank (3), die mit einer der beiden Pumpen (4,5) gefördert wird. Die erste Pumpe (4) wird von einem auf der mobilen Schachtwinde angeordneten Dieselmotor angetrieben. Die zweite Pumpe (5) wird von einem auf der mobilen Schachtwinde angeordneten Elektromotor angetrieben. Der wahlweise Betrieb des Hydraulikmotors (1a) über die erste Pumpe (4) oder die zweite Pumpe (5) erfolgt mit einer Hydrauliksteuerung (6). Im Regelbetrieb erfolgt der Antrieb des Hydraulikmotors (1a) mit der Hydraulikpumpe (5), die von dem Elektromotor (5a) angetrieben wird, wobei der Elektromotor (5a) aus dem Stromnetz (7) mit Energie versorgt wird. Auf die Pumpe (4), die von dem Dieselmotor (4a) angetrieben wird, wird bei Stromausfall umgeschaltet oder wenn aus anderen Gründen kein Stromnetz (7) verfügbar ist.

Die Hydraulikpumpen (4,5) treiben auch die hydraulischen Aktoren für die Nebenfunktionen der mobilen Schachtwinde an, wie beispielsweise die Antriebskomponenten des Auslegers und des Drehantrieb für die Drehplattform.'

Die bekannte mobile Schachtwinde weist ein hohes Gewicht auf, das durch die beiden Hydraulikpumpen (4,5)' sowie den erforderlichen Diesel- und Elektromotor hervorgerufen wird. Der Bauraumbedarf führt zudem zu beengten Platzverhältnissen auf dem LKW-Chassis der mobilen Schachtwinde.

Die DE 10 2012 201 140 A1 offenbart einen mobilen Kranwagen, der mit einem Unterwagen mit einem Fahrantrieb und einem auf diesem drehbar gelagerten Oberwagen mit mehreren Arbeitskomponenten ausgeführt ist. Die Arbeitskomponenten werden über einen Hydraulikantrieb, wie beispielsweise eine Hydraulikpumpe angetrieben. In einer ersten Ausführungsform des Mobilkrans ist auf dem drehbar gelagerten Oberwagen ein Verbrennungsmotor angeordnet ist, der einen Generator mechanisch antreibt. Die elektrisch erzeugte Energie treibt eine elektrische Hydraulikpumpe an. In einer zweiten Ausführungsform des Mobilkrans findet eine Energieübertragung zwischen dem Unterwagen und dem Oberwagen statt. In dem Unterwagen ist ein Verbrennungsmotor angeordnet. Der Verbrennungsmotor treibt einen Generator im Unterwagen an. Die von dem Generator erzeugte elektrische Energie wird über einen Drehüberträger zu einem im Oberwagen angeordneten Elektromotor übertragen. Der Elektromotor im Oberwagen treibt eine mechanisch angetriebene Hydraulikpumpe an. Alternativ kann die auf den Oberwagen übertragene elektrische Energie zum Antrieb einer elektrisch angetriebenen Hydraulikpumpe verwendet werden.

Die DE 10 2010 022 601 A1 offenbart einen Fahrzeugkran mit einem Antriebsmotor und einem mit Kranfunktionen ausgelegten Oberwagen, der drehbar auf dem Unterwagen gelagert ist. In dem Unterwagen ist als Fahrantrieb des Fahrzeugkrans ein Antriebsmotor angeordnet ist, der über ein Getriebe permanent eine Hydraulikpumpe antreibt. Über eine Drehdurchführung versorgt die Hydraulikpumpe einen Steuerblock in dem Oberwagen. Der Steuerblock steuert in bekannter Weise die Kranbewegung.

Die DE 11 2013 003236 T5 offenbart einen Arbeitskran, bei dem die Geräuschentwicklung dadurch reduziert werden soll, dass der Kran dauernd durch elektrische Leistung angetrieben wird.Hierzu wird der Arbeitskran an seinem Arbeitsplatz dauerhaft mit einer externen Stromversorgung verbunden.

Der Arbeitskran umfasst ein Fahrzeug, das durch ein Kraftaggregat bewegt wird. Das Kraftaggregat enthält einen Verbrennungsmotor, einen Motorgenerator, eine Batterie, eine Motörgenerator-Antriebssteuerung sowie ein Stromversorgungskabel zum Anschluss der Motorgenerator-Antriebssteuerung an eine externe Stromversorgung.Der Motorgenerator arbeitet wahlweise als Generator oder Motor:
Beim Betriebs als Elektromotor wird elektrische Leistung über die Batterie und/oder das Stromnetz zugeführt. Der Motorgenerator arbeitet als elektrischer Generator, wenn der Verbrennungsmotor angetrieben ist, oder wenn das Fahrzeug die Fahrgeschwindigkeit verringert. Im Generatorbetrieb wird Energie in der der Batterie gespeichert und im Motorbetrieb wird Energie aus der Batterie an den Motorgenerator abgegeben.

Der Motorgenerator ist zwischen dem Verbrennungsmotor und einen Drehmomentwandler angeordnet. Die Leistung des Verbrennungsmotors wird über die Antriebs- und Abtriebswelle des Motorgenerators zu dem Drehmomentwandler hindurchgeleitet. Zwischen dem Verbrennungsmotor und dem Mötorgenerator ist zudem eine Kupplung geschaltet. An der Abtriebsseite des Drehmomentwandlers befindet sich eine Nebenabtriebsvorrichtung. Eine Hydraulikpumpe wird über die Nebenabtriebsvorrichtung an den Drehmomentwandler angeschlossen. Die Hydraulikpumpe ist Bestandteil einer hydraulischen Versorgungseinrichtung umfassend eine Steuerventileinheit sowie verschiedene Stellglieder, wie beispielsweise einen Windenmotorzum Antrieb einer Trommel einer Winde der Kranvorrichtung.

Um die angestrebte Geräuschreduktion zu erreichen, wird das Stromversorgungskabel an eine externe Stromversorgung angeschlossen, um den Motorgenerator im Motorbetrieb in erster Linie durch die elektrische Leistung der externen Stromversorgung anzutreiben. Ist die von der externen Stromversorgung gelieferte Leistung unzureichend, liefert die Steuerung zusätzlich Leistung von der Batterie zu dem als Elektromotor betriebenen Motorgenerator.Bei unzureichendem Drehmoment des Elektromotors wird mittels der Steuerung ggf. Leistung des Verbrennungsmotors hinzugefügt.

Die WO 2012/115567 A1 beschreibt eine mobile Schachtwinde mit einem abweichenden Antriebskonzept, bei dem ein hydraulisches System und ein von einem hydraulischen Motor angetriebene Winde über einen Schaltschrank an ein elektrisches Netz des Bergwerks angeschlossen werden, um die elektrisch angetriebene Hydraulikpumpe mit Strom zu versorgen.

Ausgehend von diesem Stand der Technik liegt der Erfindung die Aufgabe zugrunde, eine mobile Schachtwinde zu schaffen, die einen geringeren Bauraum benötigt, weniger Gewicht und einen einfacheren Aufbau aufweist.

Diese Aufgabe wird bei einer mobilen Schachtwinde der eingangs erwähnten Art dadurch gelöst, dass
- der Hydraulikmotor mit der Druckseite nur einer einzigen Hydraulikpumpe in flüssigkeitsleitender Verbindung steht,
- der Verbrennungsmotor des Fahrzeugantriebs über einen Nebenabtrieb einen elektrischen Generator antreibt, wobei der Nebenabtrieb als schaltbare Welle an einem Nebenausgang eines Getriebes des Fahrzeugantriebs ausgeführt ist, und
- der Elektromotor für einen wahlweisen Betrieb an einem Stromnetz oder dem elektrischen Generator eingerichet ist.

Die Energie zum Betreiben der elektrisch angetriebenen Hydraulikpumpe, wird im Regelbetrieb, wie im Stand der Technik auch, über das Stromnetz bereitgestellt.
Der Hydraulikmotor steht jedoch mit der Druckseite nur einer einzigen Hydraulikpumpe in flüssigkeitsleitender Verbindung, während im Stand der Technik eine weitere, von einem separaten Dieselmotor angetriebene Hydraulikpumpe erforderlich ist.

Im Falle des Ausfalls oder der Nichtverfügbarkeit des Stromnetzes wird die Energie zum Betreiben des Elektromotors über den Generator bereitgestellt, der von dem ohnehin vorhandenen Verbrennungsmotor des Fahrzeugantriebs über einen Nebenabtrieb angetrieben wird. Der während des Betriebs der Trommelwinde für den Antrieb des Trägerfahrzeugs nicht benötigte Antriebsmotor übernimmt damit eine Doppelfunktion, sodass die erfindungsgemäße mobile Schachtwinde deutlich einfacher und damit kostengünstiger herstellbar ist. Der Nebenabtrieb ist als schaltbare Welle an einem Nebenausgang des Getriebes des Fahrzeugantriebes ausgeführt, die dem elektrischen Generator die nötige Bewegungsenergie zuführt. Hierdurch wird eine erhebliche weitere Reduzierung des Gewichts und Bauraumes erzielt.

Das an der Drehplattform des Trägerfahrzeugs angeordnete Hydrauliksystem ist zudem für einen Betrieb von Nebenfunktionen der mobilen Schachtwinde eingerichtet. Als Aktoren weist das Hydrauliksystem insbesondere Hydraulikzylinder und/oder Hydraulikmotoren auf. Verfügt die mobile Schachtwinde über einen insbesondere teleskopierbaren Ausleger, wird dessen Winkel zur Drehplattform vorzugsweise mit einem Hydraulikzylinder verändert. Die relative Verdrehung der Drehplattform zu dem Grundrahmen erfolgt beispielsweise mit einem Elektromotor; sie kann jedoch auch mit einem Hydraulikmotor erfolgen.

Vorzugsweise ist auf der Drehplattform der mobilen Schachtwinde ein Teleskopausleger mit Führungselementen, insbesondere Führungsrollen für das Förderseil angeordnet, mit dessen Hilfe der an dem Förderseilende angeschlagene Korb in vertikaler Verlängerung des Schachtes ausgerichtet wird. Alternativ oder zusätzlich kann das Förderseil über Führungselemente, insbesondere eine an einem Fördergerüst angeordnete Seilscheibe in den Schacht umgelenkt werden.

In die Seele des Förderseils kann ein abgeschirmtes Kabel eingelassen sein, über das eine Signalübertragung zwischen Personen in dem Korb und einer Gegenstelle der mobilen Schachtwinde übertragen werden kann.

Um den Stand des Trägerfahrzeuges im Betrieb der mobilen Schachtwinde zu verbessern, ist dieses vorzugsweise mit ausfahrbaren, hydraulischen Stützen ausgestattet.

Außerdem wird die Aufgabe bei einer mobilen Schachtwinde der eingangs erwähnten Art dadurch gelöst, dass
- der Hydraulikmotor mit der Druckseite einer einzigen Hydraulikpumpe in flüssigkeitsleitender Verbindung steht,
- die Hydraulikpumpe an dem Grundrahmen des Trägerfahrzeugs angeordnet ist,
- der Verbrennungsmotor des Fahrzeugantriebs über einen Nebenabtrieb die Hydraulikpumpe unmittelbar antreibt, d.h. unter Verzicht auf einen Generator und einen Elektromotor, wobei der Nebenabtrieb als schaltbare Welle an einem Nebenausgang eines Getriebes des Fahrzeugantriebs ausgeführt ist, und
- die Druckseite der Hydraulikpumpe insbesondere über eine Drehdurchführung oder einen geführten Schlauch flüssigkeitsleitend mit dem Hydraulikmotor auf der Drehplattform verbunden ist.

Diese Lösung benötigt einen noch geringeren Bauraum und weist noch weniger Gewicht auf, als die Lösung nach dem unabhängigen Anspruch 1, da der Nebenabtrieb des Verbrennungsmotors des Fahrzeugantriebs unmittelbar, d.h. unter Verzicht auf einen Generator und einen Elektromotor, die Hydraulikpumpe antreibt. Konstruktionsbedingt muss bei dieser Lösung die Hydraulikpumpe benachbart zu dem Verbrennungsantrieb auf dem Trägerfahrzeugs angeordnet sein. Der Gewichts- und Bauraumvorteil wird daher durch eine problematischere Energieübertragung der Hydraulikflüssigkeit über eine Drehdurchführung oder einen geführten Schlauch zu dem auf der Drehplattform angeordneten Hydraulikmotor erkauft.

In einer Ausgestaltung beider erfindungsgemäßer Lösungen kann der Verbrennungsmotor über eine Motorsteuerung mit einer Schnittstelle verfügen, die für eine optimale Steuerung des Verbrennungsmotors während des Generatorbetriebes bzw. des Pumpbetriebes eingerichtet ist. Die Schnittstelle erlaubt eine Anbindung der Motorsteuerung des Verbrennungsmotors an die Steuerung der Trommelwinde und dadurch eine Anpassung der Motorleistung des Verbrennungsmotors an die wechselnden Lastzustände der Trommelwinde.

Beide erfindungsgemäße Lösungen weisen zudem den Vorteil auf, dass der Verbrennungsmotor des Fahrzeügantriebs besser ausgelastet wird. Des Weiteren wird der Wartungsaufwand der mobilen Rettungswinde reduziert, da lediglich ein Verbrennungsmotor vorhanden ist.

Nachfolgend wird die Erfindung anhand der Zeichnungen näher erläutert. Es zeigen
- **Figur 1**: eine schematische Gesamtdarstellung einer erfindungsgemäßen mobilen Schachtwinde,
- **Figur 2**: eine prinzipielle Darstellung zur Veranschaulichung des Antriebskonzeptes der mobilen Schachtwinde sowie
- **Figur 3**: eine prinzipielle Darstellung zur Veranschaulichung des Antriebskonzepts einer mobilen Schachtwinde nach dem Stand der Technik.

Figur 1 zeigt eine mobile Schachtwinde mit einem LKW als Trägerfahrzeug (11) mit einem Fahrzeugantrieb (12), der von einem Dieselmotor mit angeflanschtem Getriebe gebildet wird. An einem starren Grundrahmen (13) des LKWs ist über eine Drehverbindung (14) eine Drehplattform (15) angeordnet.

Auf der Drehplattform (15) befindet sich eine von einem Windenantrieb angetriebene Trommelwinde (16) zum Auf- und Abwickeln eines Förderseils (17). Von der Trommelwinde (16) erstreckt sich ein Teleskopausleger (18), mit dessen Hilfe das Förderseil (17) mit dem an dessen Seilende angeschlagenen, in der Figur nicht dargestellten Korb über der Schachtöffnung ausgerichtet wird. Am Ende des Teleskopauslegers (18) ist zur Umlenkung des Förderseils (17) eine Umlenkrolle (19) drehbar gelagert.

Auf der Drehplattform (15) befinden sich ferner einzelne Antriebskomponenten der Trommelwinde (16) sowie für die Nebenfunktionen, die nachfolgend anhand von Figur 2 näher erläutert werden.

Die Trommelwinde (16) umfasst eine Seiltrommel (21), die mit einem Windenantrieb (22) verbunden ist, der von einem Hydraulikmotor (22a) und einem die Drehzahl des Hydraulikmotors (22a) herabsetzenden Getriebe (22b) gebildet wird.

Ferner verfügt die mobile Schachtwinde (10) über ein an dem Trägerfahrzeug (11) angeordnetes Hydrauliksystem (27), mit einem Tank (30) zur Aufnahme von Hydraulikflüssigkeit, einer ersten Hydraulikpumpe (28a) mit einer Saug- und einer Druckseite sowie einer zweiten Hydraulikpumpe (28b) mit einer Saug- und einer Druckseite, wobei die Saugseiten der ersten und zweiten Hydraulikpumpen (28a, 28b) in flüssigkeitsleitender Verbindung mit dem Tank (30) stehen.

Die Druckseite der ersten Hydraulikpumpe (28a) steht in flüssigkeitsleitender Verbindung mit dem Hydraulikmotor (22a). In der Leitung von der Druckseite der ersten, Hydraulikpumpe (28a) zu dem Hydraulikmotor (22a) befindet sich eine Hydrauliksteuerung (23), die zur Steuerung der Drehrichtung und Geschwindigkeit des Hydraulikmotors (22a) eingerichtet ist. Hierzu verfügt die Hydrauliksteuerung (23) über elektrisch betätigte, hydraulische Proportional-Wegeventile.

Die zweite Hydraulikpumpe (28b) ist für einen Betrieb der Nebenfunktion der mobilen Schachtwinde (10) eingerichtet. Insbesondere handelt es sich um die Funktion zum Anheben und Teleskopieren des Teleskopauslegers (18) sowie das Drehen der Drehplattform (15). Als Aktoren für die Nebenfunktionen kommen Hydraulikmotoren und Hydraulikzylinder zum Einsatz, die von der zweiten Hydraulikpumpe (28b) mit der Hydraulikflüssigkeit aus dem Hydrauliktank (30) beaufschlagt werden. Die Hydraulikpumpe (28b) wird von demselben Elektromotor (29) wie die erste Hydraulikpumpe (28a) angetrieben, der im Regelbetrieb aus dem Stromnetz (24) mit Energie versorgt wird. Bei Nichtverfügbarkeit des Stromnetzes (24) übernimmt der an dem Nebenabtrieb (26) des LKW Dieselmotors (12a) betriebene Generator (25) die Energieversorgung.

Der Generator (25) ist aufgrund seiner Anbindung an den Nebenabtrieb (26) auf dem Grundrahmen des Trägerfahrzeuges (11) befestigt. Die Energieübertragung zu dem die Hydraulikpumpen (28a, 28b) antreibenden Elektromotor (29) auf der Drehplattform (15) erfolgt über einen in der Zeichnung nicht dargestellten Schleifring oder ein geführtes Kabel. Die Energieübertragung von dem Netzanschluss zu dem Elektromotor (29) erfolgt unmittelbar über ein Kabel mit Steckverbindung. Alternativ kann die Energieübertragung auch über einen Schleifring erfolgen.

Durch das erfindungsgemäße Antriebskonzept der mobilen Schachtwinde (10) entfällt der im Stand der Technik erforderliche zusätzliche Dieselmotor als redundanter Antrieb für das Hydrauliksystem, da der ohnehin vorhandene LKW-Dieselmotor (12a) im Bedarfsfall effektiv über den Nebenabtrieb (26) sowohl für die Erzeugung der Antriebsenergie für den Windenantrieb (22) als auch zum Betrieb der Nebenaggregate genutzt wird.

**Bezugszeichenliste**

| **Nr.** | **Bezeichnung** |
|---|---|
| 1 | Windenantrieb |
| 1a | Hydraulikmotor |
| 1b | Getriebe |
| 2 | Winde |
| 3 | Tank |
| 4 | Pumpe |
| 4a | Dieselmotor |
| 5 | Pumpe |
| 5a | Elektromotor |
| 6 | Hydrauliksteuerung |
| 7 | Stromnetz |
| 10 | Mobile Schachtwinde |
| 11 | Trägerfahrzeug |
| 12 | Fahrzeugantrieb |
| 12a | LKW-Dieselmotor |
| 13 | Grundrahmen |
| 14 | Drehverbindung |
| 15 | Drehplattform |
| 16 | Trommelwinde |
| 17 | Förderseil |
| 18 | Teleskopanleger |
| 19 | Umlenkrolle |
| 20 | Steuer kabine |
| 21 | Seiltrommel |
| 22 | Windenantrieb |
| 22a | Hydraulikmotor |
| 22b | Getriebe |
| 23 | Steuerung |
| 24 | Stromnetz |
| 25 | Generator |
| 26 | Nebenantrieb |
| 27 | Hydrauliksystem |
| 28a | Erste Hydraulikpumpe |
| 28b | Zweite Hydraulikpumpe |
| 29 | Elektromotor |
| 30 | Tank |

## Patentansprüche

1. Mobile Schachtwinde (10) umfassend
- ein Trägerfahrzeug (11) mit einem Fahrzeugantrieb (12), der einen Verbrennungsmotor aufweist, einem starren Grundrahmen (13) und einer Drehplattform (15), die über eine Drehverbindung (14) an dem Grundrahmen (13) angeordnet ist,
- eine auf der Drehplattform (15) angeordnete Trommelwinde (16) mit einer von einem Windenantrieb (22) angetriebenen Seiltrommel (16a), eingerichtet zum Auf- und Abwickeln eines Förderseils (17), wobei der Windenantrieb (22) einen Hydraulikmotor (22a) umfasst,
- ein an dem Trägerfahrzeug (11) angeordnetes Hydrauliksystem (27), mit
- einen Tank (30) zur Aufnahme von Hydraulikflüssigkeit,
- einer von einem Elektromotor (29) angetriebenen Hydraulikpumpe (28) mit einer Saug - und einer Druckseite,
- wobei die Saugseite in flüssigkeitsleitender Verbindung mit dem Tank (30) und die Druckseite in flüssigkeitsleitender Verbindung mit dem Hydraulikmotor steht,
**dadurch gekennzeichnet, dass**
- der Hydraulikmotor mit der Druckseite einer einzigen Hydraulikpumpe in flüssigkeitsleitender Verbindung steht,- der Verbrennungsmotor (12a) des Fahrzeugantriebs (12) über einen Nebenabtrieb (26), einen elektrischen Generator (25) antreibt, wobei der Nebenabtrieb als schaltbare Welle an einem Nebenausgang eines Getriebes des Fahrzeugantriebs ausgeführt ist, und
- der Elektromotor (29) für einen wahlweisen Betrieb an einem Stromnetz (24) oder dem elektrischen Generator (25) eingerichet ist.

2. Mobile Schachtwinde nach Anspruch 1, **dadurch gekennzeichnet, dass** das Hydrauliksystem (27) für einen Betrieb von Nebenfunktionen der mobilen Schachtwinde (10) eingerichet ist, in dem die Druckseite der Hydraulikpumpe in flüssigkeitsleitender Verbindung mit mindestens einem Aktor für den Betrieb einer Nebenfunktion steht.

3. Mobile Schachtwinde nach Anspruch 1 oder 2, **dadurch gekennzeichnet, dass** das Hydrauliksystem (27) zum Betrieb der Nebenfunktionen als Aktoren Hydraulikzylinder und/oder Hydraulikmotoren aufweist.

4. Mobile Schachtwinde nach einem der Ansprüche 1 bis 3, **dadurch gekennzeichnet, dass** auf der Drehplattform (15) ein Teleskopausleger (18) mit Führungselementen für das Förderseil angeordnet ist.

5. Mobile Schachtwinde nach einem der Ansprüche 1 bis 4, **dadurch gekennzeichnet, dass** das Förderseil (17) über Führungselementeläuft, die im Abstand zu der mobilen Schachtwinde (10) angeordnet sind.

6. Mobile Schachtwinde nach einem der Ansprüche 1 bis 5, **dadurch gekennzeichnet, dass** das Trägerfahrzeug (11) ausfahrbare hydraulische Stützen aufweist.

7. Mobile Schachtwinde nach einem der Ansprüche 1 bis 6, **dadurch gekennzeichnet, dass** das Hydrauliksystem auf der Drehplattform angeordnet ist.

8. Mobile Schachtwinde nach einem der Ansprüche 1 bis 7, **dadurch gekennzeichnet, dass** der Elektromotor über einen Schleifring mit dem Netz oder dem Generator verbunden ist.

9. Mobile Schachtwinde nach einem der Ansprüche 1 bis 8, **dadurch gekennzeichnet, dass** der Elektromotor über ein Kabelführungssystem mit dem Netz oder dem Generator verbunden ist.

10. Mobile Schachtwinde nach einem der Ansprüche 1 bis 9, **dadurch gekennzeichnet, dass** der Verbrennungsmotor (12a) des Fahrzeugantriebs (12) über eine Motorsteuerung mit einer Schnittstelle verfügt, die für eine Steuerung des Verbrennungsmotors während des Generatorbetriebs eingerichtet ist.

11. Mobile Schachtwinde nach Anspruch 10, **dadurch gekennzeichnet, dass** die Schnittstelle an die Steuerung der Trommelwinde angebunden ist.

12. Mobile Schachtwinde (10) umfassend
- ein Trägerfahrzeug (11) mit einem Fahrzeugantrieb (12), der einen Verbrennungsmotor aufweist, einem starren Grundrahmen (13) und einer Drehplattform (15), die über eine Drehverbindung (14) an dem Grundrahmen (13) angeordnet ist,
- eine auf der Drehplattform (15) angeordnete Trommelwinde (16) mit einer von einem Windenantrieb (22) angetriebenen Seiltrommel (16a), eingerichtet zum Auf- und Abwickeln eines Förderseils (17), wobei der Windenantrieb (22) einen Hydraulikmotor (22a) umfasst,
- ein an dem Trägerfahrzeug (11) angeordnetes Hydrauliksystem (27), mit
- einen Tank (30) zur Aufnahme von Hydraulikflüssigkeit,
- einer Hydraulikpumpe (28) mit einer Saug - und einer Druckseite,
- wobei die Saugseite in flüssigkeitsleitender Verbindung mit dem Tank (30) und die Druckseite in flüssigkeitsleitender Verbindung mit dem Hydraulikmotor steht,
**dadurch gekennzeichnet, dass**
- der Hydraulikmotor mit der Druckseite einer einzigen Hydraulikpumpe in flüssigkeitsleitender Verbindung steht,
- die Hydraulikpumpe (28) an dem Grundrahmen des Trägerfahrzeugs (11) angeordnet ist,
- der Verbrennungsmotor (12a) des Fahrzeugantriebs (12) über einen Nebenabtrieb (26) die Hydraulikpumpe (28) unmittelbar antreibt, d. h. unter Verzicht auf einen Generator und einen Elektromotor , wobei der Nebenabtrieb als schaltbare Welle an einem Nebenausgang eines Getriebes des Fahrzeugantriebs ausgeführt ist, und
- die Druckseite der Hydraulikpumpe (28) über eine Drehdurchführung oder einen Schlauch flüssigkeitsleitend mit dem Hydraulikmotor auf der Drehplattform verbunden ist.

13. Mobile Schachtwinde nach Anspruch 12, **dadurch gekennzeichnet, dass** das Hydrauliksystem (27) für einen Betrieb von Nebenfunktionen der mobilen Schachtwinde (10) eingerichet ist, in dem die Druckseite der Hydraulikpumpe in flüssigkeitsleitender Verbindung mit mindestens einem Aktor für den Betrieb einer Nebenfunktion steht.

14. Mobile Schachtwinde nach einem der Ansprüche 12 oder 13, **dadurch gekennzeichnet, dass** der Verbrennungsmotor (12a) des Fahrzeugantriebs (12) über eine Motorsteuerung mit einer Schnittstelle verfügt, die für eine Steuerung des Verbrennungsmotors während des Betriebs des Hydraulikmotors eingerichtet ist.

15. Mobile Schachtwinde nach Anspruch 14, **dadurch gekennzeichnet, dass** die Schnittstelle an die Steuerung der Trommelwinde angebunden ist.

## Claims

1. A mobile shaft winch (10), comprising:
- a carrier vehicle (11) with a vehicle drive (12) which comprises an internal combustion engine, a rigid mainframe (13), and a rotary platform (15) arranged on the mainframe (13) via a rotary connection (14),
- a drum winch (16) arranged on the rotary platform (15) with a cable drum (16a) driven by a winch drive (22), which is adapted to wind and unwind a conveyor cable (17), wherein the winch drive (22) comprises a hydraulic motor (22a),
- a hydraulic system (27) arranged on the carrier vehicle (11) comprising
- a tank (30) for receiving hydraulic fluid,
- a hydraulic pump (28) driven by an electric motor (29), having a suction side and a pressure side,
- wherein the suction side is in fluid-conducting communication with the tank (30) and the pressure side is in fluid-conducting communication with the hydraulic motor,
**characterized in that**
- the hydraulic motor is in fluid-conducting communication with the pressure side of a single hydraulic pump,
- the internal combustion engine (12a) of the vehicle drive (12) drives an electric generator (25) via a power take-off (26), wherein the power take-off is constructed as an engageable shaft at an auxiliary output of a transmission of the vehicle drive, and
- the electric motor (29) is adapted for selective operation at an electricity supply grid (24) or the electric generator (25).

2. The mobile shaft winch according to claim 1, **characterized in that** the hydraulic system (27) is adapted for an operation of auxiliary functions of the mobile shaft winch (10), in which the pressure side of the hydraulic pump is in fluid-conducting communication with at least one actuator for operating an auxiliary function.

3. The mobile shaft winch according to claim 1 or 2, **characterized in that** the hydraulic system (27) comprises hydraulic cylinders and/or hydraulic motors as actuators for operation of the auxiliary functions.

4. The mobile shaft winch according to one of claims 1 to 3, **characterized in that** a telescopic boom (18) with guide elements for the conveyor cable is arranged on the rotary platform (15).

5. The mobile shaft winch according to one of claims 1 to 4, **characterized in that** the conveyor cable (17) runs over guide elements which are arranged at a distance from the mobile shaft winch (10).

6. The mobile shaft winch according to one of claims 1 to 5, **characterized in that** the carrier vehicle (11) has extendable hydraulic supports.

7. The mobile shaft winch according to one of claims 1 to 6, **characterized in that** the hydraulic system is arranged on the rotary platform.

8. The mobile shaft winch according to one of claims 1 to 7, **characterized in that** the electric motor is connected to the electricity supply grid or the generator via a slip ring.

9. The mobile shaft winch according to one of claims 1 to 8, **characterized in that** the electric motor is connected to the electricity supply grid or the generator via a cable routing system.

10. The mobile shaft winch according to one of claims 1 to 9, **characterized in that** the internal combustion engine (12a) of the vehicle drive (12) has an engine controller with an interface, which is adapted for controlling the internal combustion engine during generator operation.

11. The mobile shaft winch according to claim 10, **characterized in that** the interface is connected to the controller of the drum winch.

12. A mobile shaft winch (10), comprising:
- a carrier vehicle (11) with a vehicle drive (12) which comprises an internal combustion engine, a rigid mainframe (13), and a rotary platform (15) arranged on the mainframe (13) via a rotary connection (14),
- a drum winch (16) arranged on the rotary platform (15) with a cable drum (16a) driven by a winch drive (22), which is adapted to wind and unwind a conveyor cable (17), wherein the winch drive (22) comprises a hydraulic motor (22a),
- a hydraulic system (27) arranged on the carrier vehicle (11) comprising
- a tank (30) for receiving hydraulic fluid,
- a hydraulic pump (28) having a suction side and a pressure side,
- wherein the suction side is in fluid-conducting communication with the tank (30) and the pressure side is in fluid-conducting communication with the hydraulic motor,
**characterized in that**
- the hydraulic motor is in fluid-conducting communication with the pressure side of a single hydraulic pump,
- the hydraulic pump (28) is arranged on the main frame of the carrier vehicle (11),
- the internal combustion engine (12a) of the vehicle drive (12) drives the hydraulic pump (28) directly via a power take-off (26), i.e. dispensing with a generator and an electric motor, wherein the power take-off is constructed as an engageable shaft at an auxiliary output of a transmission of the vehicle drive, and
- the pressure side of the hydraulic pump (28) is connected to the hydraulic motor on the rotary platform in a fluid-conducting manner via a rotary feed-through or a hose.

13. The mobile shaft winch according to claim 12, **characterized in that** the hydraulic system (27) is adapted for operation of auxiliary functions of the mobile shaft winch (10), in which the pressure side of the hydraulic pump is in fluid-conducting communication with at least one actuator for operation of an auxiliary function.

14. The mobile shaft winch according to one of claims 12 or 13, **characterized in that** the internal combustion engine (12a) of the vehicle drive (12) has an engine controller with an interface, which is adapted for controlling the internal combustion engine during hydraulic motor operation.

15. The mobile shaft winch according to claim 14, **characterized in that** the interface is connected to the controller of the drum winch.

## Revendications

1. Treuil de puits mobile (10), comprenant
- un véhicule porteur (11) pourvu d'un entraînement de véhicule (12), qui comporte un moteur à combustion interne, d'un châssis de base (13) rigide et d'une plateforme rotative (15), qui par l'intermédiaire d'un assemblage rotatif (14) est placée sur le châssis de base (13),
- un treuil à tambour (16), placé sur la plateforme rotative (15), pourvu d'un tambour de câble (16a) entraîné par un entraînement de treuil (22), aménagé pour enrouler et dérouler un câble de treuil (17), l'entraînement de treuil (22) comprenant un moteur hydraulique (22a),
- un système hydraulique (27) placé sur le véhicule porteur (11), pourvu
- d'un réservoir (30), destiné à recevoir du liquide hydraulique,
- d'une pompe hydraulique (28) entraînée par un moteur électrique (29), comprenant un côté aspiration et un côté pression,
- le côté aspiration étant en liaison fluidique avec le réservoir (30) et le côté pression étant en liaison fluidique avec le moteur hydraulique,
**caractérisé en ce que**
- le moteur hydraulique est en liaison fluidique avec le côté pression d'une seule pompe hydraulique,
- le moteur à combustion interne (12a) de l'entraînement de véhicule (12) entraîne par l'intermédiaire d'un entraînement auxiliaire (26) un générateur électrique (25), l'entraînement auxiliaire étant réalisé sous la forme d'un arbre commutable sur une sortie auxiliaire d'une transmission de l'entraînement de véhicule et
- le moteur électrique (29) est aménagé pour un fonctionnement au choix sur un réseau électrique (24) ou sur le générateur électrique (25).

2. Treuil de puits mobile selon la revendication 1, **caractérisé en ce que** le système hydraulique (27) est aménagé pour actionner des fonctions auxiliaires du treuil de puits mobile (10), **en ce que** le côté pression de la pompe hydraulique est en liaison fluidique avec au moins un actionneur, pour actionner une fonction auxiliaire.

3. Treuil de puits mobile selon la revendication 1 ou 2, **caractérisé en ce que** pour actionner les fonctions auxiliaires, le système hydraulique (27) comporte en tant qu'actionneurs des vérins hydrauliques et/ou des moteurs hydrauliques.

4. Treuil de puits mobile selon l'une quelconque des revendications 1 à 3, **caractérisé en ce que** sur la plateforme rotative (15) est placée une flèche télescopique (18) pourvue d'éléments de guidage pour le câble de treuil.

5. Treuil de puits mobile selon l'une quelconque des revendications 1 à 4, **caractérisé en ce que** le câble de treuil (17) passe sur des éléments de guidage, qui sont placés avec un écart par rapport au treuil de puits mobile (10).

6. Treuil de puits mobile selon l'une quelconque des revendications 1 à 5, **caractérisé en ce que** le véhicule porteur (11) comporte des supports hydrauliques déployables.

7. Treuil de puits mobile selon l'une quelconque des revendications 1 à 6, **caractérisé en ce que** le système hydraulique est placé sur la plateforme rotative.

8. Treuil de puits mobile selon l'une quelconque des revendications 1 à 7, **caractérisé en ce que** le moteur électrique est relié par l'intermédiaire d'une bague collectrice avec le réseau ou avec le générateur.

9. Treuil de puits mobile selon l'une quelconque des revendications 1 à 8, **caractérisé en ce que** le moteur électrique est relié par l'intermédiaire d'un système de chemin de câble avec le réseau ou avec le générateur.

10. Treuil de puits mobile selon l'une quelconque des revendications 1 à 9, **caractérisé en ce que** le moteur à combustion interne (12a) de l'entraînement de véhicule (12) dispose d'une commande de moteur pourvue d'une interface qui est aménagée pour commander le moteur à combustion interne pendant le fonctionnement du générateur.

11. Treuil de puits mobile selon la revendication 10, **caractérisé en ce que** l'interface est rattachée sur la commande du treuil à tambour.

12. Treuil de puits mobile (10), comprenant
- un véhicule porteur (11) pourvu d'un entraînement de véhicule (12), qui comporte un moteur à combustion interne, d'un châssis de base (13) rigide et d'une plateforme rotative (15), qui par l'intermédiaire d'un assemblage rotatif (14) est placée sur le châssis de base (13),
- un treuil à tambour (16), placé sur la plateforme rotative (15), pourvu d'un tambour de câble (16a) entraîné par un entraînement de treuil (22), aménagé pour enrouler et dérouler un câble de treuil (17), l'entraînement de treuil (22) comprenant un moteur hydraulique (22a),
- un système hydraulique (27) placé sur le véhicule porteur (11), pourvu
- d'un réservoir (30), destiné à recevoir du liquide hydraulique,
- d'une pompe hydraulique (28), comprenant un côté aspiration et un côté pression,
- le côté aspiration étant en liaison fluidique avec le réservoir (30) et le côté pression étant en liaison fluidique avec le moteur hydraulique,
**caractérisé en ce que**
- le moteur hydraulique est en liaison fluidique avec le côté pression d'une seule pompe hydraulique,
- la pompe hydraulique (28) est placée sur le cadre de base du véhicule porteur (11),
- le moteur à combustion interne (12a) de l'entraînement de véhicule (12) entraîne directement la pompe hydraulique (28) par l'intermédiaire d'un entraînement auxiliaire (26), c'est-à-dire en renonçant à un générateur et à un moteur électrique, l'entraînement auxiliaire étant réalisé sous la forme d'un arbre commutable sur une sortie auxiliaire d'une transmission de l'entraînement de véhicule et
- le côté pression de la pompe hydraulique (28) est relié par l'intermédiaire d'un passage rotatif ou d'un flexible avec le moteur hydraulique sur la plateforme rotative.

13. Treuil de puits mobile selon la revendication 12, **caractérisé en ce que** le système hydraulique (27) est aménagé pour faire fonctionner des fonctions auxiliaires du treuil de puits mobile (10), **en ce que** le côté pression de la pompe hydraulique est en liaison fluidique avec au moins un actionneur, pour actionner une fonction auxiliaire.

14. Treuil de puits mobile selon l'une quelconque des revendications 12 ou 13, caractérisé en ce moteur à combustion interne (12a) de l'entraînement de véhicule (12) dispose d'une commande de moteur pourvue d'une interface qui est aménagée pour commander le moteur à combustion interne pendant le fonctionnement du moteur hydraulique.

15. Treuil de puits mobile selon la revendication 14, **caractérisé en ce que** l'interface est rattachée sur la commande du treuil à tambour.
